# EUROPÄISCHE PATENTSCHRIFT

(11) **EP 0 292 739 B1**
(45) Veröffentlichungstag und Bekanntmachung des Hinweises auf die Patenterteilung: **06.03.1991**
(21) Anmeldenummer: 88107072.6
(22) Anmeldetag: 03.05.1988
(51) Int. Cl.: B02C 21/00, B02C 23/12

(54) **Verfahren und Anlage zur Zerkleinerung von Mahlgut**
Method and arrangement for breaking up grindable material
Procédé et installation pour le broyage de matière à broyer

(30) Priorität: 27.05.1987 DE 3717976
(43) Veröffentlichungstag der Anmeldung: 30.11.1988
(73) Patentinhaber: KRUPP POLYSIUS AG, 59269 Beckum (DE)
(72) Erfinder: Lohnherr, Ludger, Ing. (Grad.), D-4740 Oelde (DE); Holz, Walter, Dipl.-Ing., D-4720 Beckum (DE)
(74) Vertreter: Tetzner, Volkmar, Dr.-Ing. Dr. jur.

(56) Entgegenhaltungen:
- DE-A- 2 912 635
- DE-A- 3 202 054
- DE-A- 3 544 798

## Beschreibung

Die Erfindung betrifft ein Verfahren (entsprechend dem Oberbegriff des Anspruches 1) sowie eine Anlage (gemäß dem Gattungsbegriff des Anspruches 5) zur Zerkleinerung von sprödem Mahlgut.

Es besteht vielfach der Wunsch, bestehende Anlagen der vorstehend genannten Art (enthaltend Rollenmühle, Sichter und Becherwerk (DE-A-2 912 635) in ihrer Durchsatzleistung erheblich zu steigern.

Der Erfindung liegt daher die Aufgabe zugrunde, ein Verfahren (entsprechend dem Oberbegriff des Anspruches 1) sowie eine Anlage (gemäß dem Gattungsbegriff des Anspruches 5) so auszubilden, daß mit vergleichsweise geringem anlagentechnischen Aufwand die Durchsatzleistung der Anlage erheblich vergrößert wird.

Diese Aufgabe wird erfindungsgemäß durch die kennzeichnenden Merkmale der Ansprüche 1 und 5 gelöst. Zweckmäßige Ausgestaltungen der Erfindung sind Gegenstand der Unteransprüche.

Ein Ausführungsbeispiel der Erfindung ist in der Zeichnung veranschaulicht. Es zeigen
Fig. 1 ein Gesamtschema einer erfindungsgemäßen Anlage,
Fig. 2 einen Schnitt durch Rollenmühle und Sichter der Anlage gemäß Fig. 1.

Die in Fig. 1 veranschaulichte Anlage zur Zerkleinerung von sprödem Mahlgut, beispielsweise von Zementklinker, enthält eine Rollenmühle 1, einen darüber angeordneten Sichter 2, eine Gutbettwalzenmühle 3, ein Becherwerk 4, einen Feingut-Abscheider 5 sowie eine Anzahl weiterer, in Zusammenhang mit der Funktion beschriebener Anlagenteile.

Die in ihren Einzelheiten aus Fig. 2 ersichtliche Rollenmühle 1 besitzt eine um die vertikale Achse 6 umlaufende horizontale Mahlbahn 7, auf der sich Mahlrollen 8, 9 mit Druck abstützen.

Der Antrieb der Mahlbahn 7 erfolgt durch einen Antriebsmotor 10 und ein nicht im einzelnen veranschaulichtes Getriebe im Sockel der Rollenmühle 1.

Am Umfang der Mahlbahn 7 ist ein verstellbarer Düsenring 11 angeordnet, durch den ein Luftstrom (Pfeile 12) der Mahlbahn 7 zugeführt wird.

Das über den Rand der Mahlbahn 7 nach unten (d.h. entgegen dem Luftstrom) ausfallende, noch nicht genügend zerkleinerte Mahlgut gelangt über eine Schurre 13 zur Walzenmühle 3 (Pfeil 14).

Der oberhalb der Rollenmühle 1 angeordnete dynami sche Sichter 2 enthält einen feststehenden (zweckmäßig einstellbaren) Leitschaufelkranz 15 sowie einen über eine Welle 16 von einem Motor 17 angetriebenen Sichtkorb 18. Die Welle ist an ihrem unteren Ende über radiale Streben 19 gelagert.

Die Welle 16 trägt ferner oberhalb des Sichtkorbes 18 einen Streuteller 20, dem das zu sichtende Gut über Stutzen 21, 22 vom Becherwerk 4 zugeführt wird (Pfeil 23).

Der Sichter 2 weist unterhalb des Leitschaufelkranzes 15 einen Trichter 24 auf, durch den die Grieße zurück auf die Mahlbahn 7 der Rollenmühle 1 geführt werden können. Die Aufgabe des Rohmateriales auf die Mahlbahn 7 erfolgt über eine Öffnung 25 (Pfeil 26).

An das untere Ende des Trichters 24 ist weiterhin eine Grießschnecke 27 angeschlossen, die in ihrer Drehzahl regelbar ist und die einen einstellbaren Teil der Grieße direkt der Walzenmühle 3 zuführt (Pfeil 28 in Fig. 1).

Der das Feingut führende Luftstrom wird aus dem Sichter 2 über einen Stutzen 29 abgeführt (Pfeil 30).

Die Funktion der Anlage nach dem erfindungsgemäßen Verfahren ist damit wie folgt:

Das zu zerkleinernde Mahlgut wird der Rollenmühle 1 von einem Silo 31 über eine Dosierbandwaage 32 und ein Luftabschlußorgan 33 zugeführt. Das auf der Mahlbahn 7 genügend zerkleinerte Mahlgut wird durch den Luftstrom zum Sichter 2 gefördert. Das den Sichter zusammen mit dem Luftstrom verlassende Feingut wird im Abscheider 5 abgeschieden.

Die im Sichter 2 anfallenden Grieße werden teilweise zurück zur Mahlbahn 7 der Rollenmühle 1 geführt. Ein weiterer, einstellbarer Anteil der Grieße gelangt über die Grießschnecke 27 direkt zur Walzenmühle 3. Dieser Gutbettwalzenmühle wird außerdem das über den Rand der Mahlbahn 7 nach unten ausfallende Mahlgut zugeführt. In der Walzenmühle 3, deren Walzen mit hohem Druck gegeneinandergepreßt wird, erfährt das Gut eine Gutbettzerkleinerung unter deutlicher Bildung von Agglomeraten.

Das aus der Walzenmühle 3 ausgetragene Mahlgut wird über das Becherwerk 4 hochgefördert und über eine Klappe 34 entweder dem Streuteller 20 des Sichters 2 oder einem anderen Verwendungszweck (Fahrzeug 35) zugeführt (gewünschtenfalls kann dieser über das Becherwerk 4 geführte Gutstrom auch geteilt werden).

Auf dem rotierenden Streuteller 20 des Sichters 2 erfahren die in der Walzenmühle 3 gebildeten Agglomerate des Mahlgutes eine Desagglomeration. Die auf diese Weise aufgeschlossenen Schülpen werden auf diese Weise gleichmäßig der Sichtluft zugeführt.

Das nach dem Durchsetzen der Walzenmühle 3 bereits vorhandene Fertiggut wird auf diese Weise direkt gesichtet und nicht mehr erneut der Rollenmühle 1 zugeführt. Die Rollenmühle 1 wird dadurch wesentlich entlastet. Für die Rollenmühle ergibt sich hierdurch eine erhebliche Reduzierung des Druckverlustes, was zu einer deutlichen Energieeinsparung bei der pneumatischen Förderung des Mahlgutes führt.

Von besonderem Vorteil ist dabei auch, daß das Becherwerk-Umlaufgut bereits weitgehend getrocknet ist, da in der Walzenmühle 3 das über den Rand der Mahlbahn 7 nach unten ausfallende Mahlgut zusammen mit bereits weitgehend getrockneten Grießen (zugeführt über die Grießschnecke 27) vermahlen wird.

Die Regelung der Anlage erfolgt im wesentlichen unter Benutzung folgender Regelkreise:
- Ein erster Regelkreis (Regler 36) regelt die über die Dosierbandwaage 32 der Rollenmühle 1 zugeführte Aufgabemenge in Abhängigkeit von der Antriebsleistung der Rollenmühle 1.
- Ein zweiter Regelkreis (Regler 37) hält die elektrische Stromaufnahme der Gutbettwalzenmühle dadurch konstant, daß der Querschnitt des verstellbaren Düsenringes 11 und damit die Gasgeschwindigkeit im Düsenring entsprechend geregelt wird (mit der Gasgeschwindigkeit im Düsenring ändert sich der entgegen dem Luftstrom nach unten ausfallende Teil des Mahlgutes und damit die Becherwerks-Umlaufgutmenge).
- Ein dritter Regelkreis (Regler 38) hält die durch die Anlage gezogene Gasmenge durch Beeinflussung der Drehzahl eines dem Feingut-Ab scheider 5 nachgeschalteten Ventilators 39 konstant.
- Ein vierter Regelkreis (Regler 40) steuert eine Umluftklappe 41 und hält dadurch den im Luftstrom vor der Rollenmühle 1 herrschenden Unterdruck konstant.

Über die Grießschnecke 27 wird zweckmäßig nur ein Teil der im Sichter 2 anfallenden Grieße entnommen und direkt der Gutbettwalzenmühle 3 zugeführt. Die Regelung dieser Teilmenge geschieht über die Drehzahlverstellung der als Überlaufschnecke arbeitenden Grießschnecke 27. Die entnommene Menge kann gewogen werden und so die Drehzahl der Schnekke regeln.

Der pneumatische Transport des Mahlgutes in einer herkömmlichen Mahlanlage unter Verwendung einer Rollenmühle nimmt einen verhältnismäßig großen Anteil der gesamten, zur Vermahlung aufzuwendenden Energie in Anspruch. Durch die Erfindung wird nun das durch den Düsenring 11 nach unten fallende Mahlgut mittels der Gutbett-Walzenmühle 3 einer weiteren Zerkleinerung unterzogen und über das Becherwerk 4 dem Sichter 2 zugeführt. In diesem Mahlgut, das dem Sichter direkt aufgegeben wird, sind (je nach Art des zu vermahlenden Gutes) bis zu 50% Fertiggut enthalten. Dieser Materialanteil wird somit dem pneumatischen Transport entzogen. Dadurch ergibt sich ein bis zu 40% niedrigerer Druckverlust der Mahlanlage, was eine entsprechend hohe Energieeinsparung am Mühlenventilator zur Folge hat.

## Patentansprüche

1. Verfahren zur Zerkleinerung von sprödem Mahlgut unter Verwendung einer Mahlzone mit umlaufender horizontaler Mahlbahn (7), wobei
a) das über den Rand der Mahlbahn nach unten ausfallende Mahlgut mechanisch hochgefördert und wenigstens teilweise einer Sichtzone zugeführt wird,
b) und die bei der Sichtung anfallenden Grieße wenigstens teilweise erneut der Mahlzone zugeleitet werden, dadurch gekennzeichnet, daß
c) das über den Rand der Mahlbahn (7) nach unten ausfallende Mahlgut vor der Sichtung zunächst im Spalt zweier mit hohem Druck gegeneinander gepreßter Walzen einer Walzenmühle (3) zerkleinert wird.

2. Verfahren nach Anspruch 1, dadurch gekennzeichnet, daß ein einstellbarer Teil der bei der Sichtung anfallenden Grieße zusammen mit dem über den Rand der Mahlbahn (7) nach unten ausfallenden Mahlgut direkt der Walzenmühle (3) zur Zerkleinerung zugeführt wird.

3. Verfahren nach Anspruch 1, dadurch gekennzeich net, daß das in der Walzenmühle (3) zerkleinerte Mahlgut vor der Sichtung desagglomeriert wird.

4. Verfahren nach Anspruch 1, bei dem der umlaufenden horizontalen Mahlbahn (7) von unten her über einen Düsenring (11) ein regelbarer Luftstrom zugeführt wird, der auf der Mahlbahn zerkleinertes Mahlgut pneumatisch der Sichtzone zuführt, dadurch gekennzeichnet, daß die elektrische Stromaufnahme des Antriebs der Walzenmühle (3) durch Änderung der Luftgeschwindigkeit im Düsenring (11) konstantgehalten wird.

5. Anlage zur Zerkleinerung von sprödem Mahlgut, enthaltend
a) eine Rollenmühle (1) mit umlaufender horizontaler Mahlbahn (7),
b) einen über der Rollenmühle (1) angeordneten Sichter (2),
c) ein Becherwerk (4), durch das das über den Rand der Mahlbahn (7) nach unten ausfallende Mahlgut mechanisch zum Sichter (2) hochgefördert wird,
d) eine Einrichtung (39) zur Erzeugung eines Luftstromes, der auf der Mahlbahn (7) zerkleinertes Mahlgut pneumatisch dem Sichter (2) zuführt und nach Abscheidung der Grieße das Feingut einem Abscheider (5) zuführt, während die im Sichter anfallenden Grieße wenigstens teilweise zurück zur Rollenmühle (1) geführt werden, gekennzeichnet durch
e) eine Walzenmühle (3), enthaltend zwei mit hohem Druck gegeneinander gepreßte Walzen, zur Zerkleinerung des über den Rand der Mahlbahn (7) nach unten ausfallenden Mahlgutes.

6. Anlage nach Anspruch 5, dadurch gekennzeichnet, daß die Walzenmühle (3) zwischen der Rollenmühle (1) und dem Becherwerk (4) angeordnet ist.

7. Anlage nach Anspruch 5, dadurch gekennzeichnet, daß an den die Grieße führenden Trichter (24) des Sichters (2) ein vorzugsweise als in der Drehzahl regelbare Schnecke (27) ausgebildetes Förderorgan angeschlossen ist, durch das ein einstellbarer Teil der Grieße direkt der Walzenmühle (3) zuführbar ist.

8. Anlage nach Anspruch 5, dadurch gekennzeichnet, daß der Sichter (2) als dynamischer Sichter mit oberhalb der Sichtzone angeordnetem, rotierenden Streuteller (20) ausgebildet ist.

## Claims

1. Method of crushing brittle material for grinding using a grinding zone with a rotating horizontal grinding track (7), in which
a) the material for grinding falling downwards over the edge of the grinding track is conveyed upwards mechanically and at least a proportion thereof is delivered to a sifting zone,
b) and at least a proportion of the tailings precipitated during sifting is returned to the grinding zone, characterised in that
c) before sifting, the material for grinding falling downwards over the edge of the grinding track (7) is first of all crushed in the gap between two rolls of a roll mill (3) which are pressed against one another with a high pressure.

2. Method as claimed in claim 1, characterised in that an adjustable proportion of the tailings precipitated during sifting is delivered together with the material for grinding falling downwards over the edge of the grinding track (7) direct to the roll mill (3) for crushing.

3. Method as claimed in claim 1, characterised in that the material for grinding which is crushed in the roll mill (3) is disagglomerated before sifting.

4. Method as claimed in claim 1, in which a regulable air stream is delivered from below to the rotating horizontal grinding track (7) through a nozzle ring (11) and pneumatically conveys the material crushed on the grinding track to the sifting zone, characterised in that the electric current consumption of the drive for the roll mill (3) is kept constant by altering the air speed in the nozzle ring (11).

5. Apparatus for crushing brittle material for grinding, containing
a) a roller mill (1) with a rotating horizontal grinding rack (7),
b) a sifter (2) arranged above the roller mill (1),
c) a bucket elevator (4) by means of which the material for grinding falling downwards over the edge of the grinding track (7) is conveyed upwards mechanically to the sifter (2),
d) an arrangement (39) for producing an air stream which pneumatically delivers material for grinding crushed on the grinding track (7) to the sifter (2) and after separation of the tailings delivers the fines to a separator (5), whilst at least a proportion of the tailings precipitated in the sifter is returned to the roller mill (1), characterised by
e) a roll mill (3) containing two rolls which are pressed against one another at a high pressure for crushing the material for grinding falling downwards over the edge of the grinding track (7).

6. Apparatus as claimed in claim 5, characterised in that the roll mill (3) is arranged between the roller mill (1) and the bucket elevator (4).

7. Apparatus as claimed in claim 5, characterised in that a conveyor device which is preferably constructed as a screw (27) which can be regulated in speed is connected to the hopper (24) of the sifter (2) which carries the tailings, and by means of this device an adjustable proportion of the tailings can be delivered direct to the roll mill (3).

8. Apparatus as claimed in claim 5, characterised in that the sifter (2) is constructed as a dynamic sifter with a rotating distributor plate (20) arranged above the sifting zone.

## Revendications

1. Procédé de fractionnement de matière friable à l'aide d'une zone de broyage comprenant un plateau horizontal tournant de roulement (7), suivant lequel :
a) la matière retombant par-dessus le bord du plateau de roulement est transportée mécaniquement vers le haut et dirigée au moins en partie dans une zone de séparation,
b) et les graviers provenant de la séparation sont renvoyés au moins en partie dans la zone de broyage, caractérisé en ce que :
c) la matière retombant par-dessus le bord du plateau de roulement (7) subit tout d'abord, avant la séparation, un fractionnement dans l'emprise de deux cylindres, comprimés sous haute pression l'un contre l'autre, d'un broyeur correspondant (3).

2. Procédé selon la revendication 1, caractérisé en ce qu'une fraction réglable des graviers provenant de la séparation est dirigée directement sur le broyeur à cylindres (3) pour y être fractionnée avec la matière qui est retombée par-dessus par le bord du plateau de roulement (7).

3. Procédé selon la revendication 1, caractérisé en ce que la matière fractionnée dans le broyeur à cylindres (3) subit une désagrégation avant la séparation.

4. Procédé selon la revendication 1, suivant lequel un courant d'air réglable, dirigé par le bas sur le plateau horizontal rotatif de roulement (7) par une tuyère en anneau (11), envoie pneumatiquement sur la zone de séparation la matière fractionnée sur le plateau de roulement, caractérisé en ce que la consommation de courant électrique par la commande du broyeur à cylindres (3) est maintenue à une valeur constante par variation de la vitesse de l'air dans la tuyère en anneau (11).

5. Installation de fractionnement de matière friable, comprenant :
a) un broyeur à meules (1) et à plateau horizontal rotatif de roulement (7),
b) un séparateur (2) disposé au-dessus du broyeur à meules (1),
c) un élévateur à godets (4) qui transporte mécaniquement vers le séparateur (2) la matière retombée pardessus le bord du plateau de roulement (7),
d) un dispositif (39) de production d'un courant d'air qui dirige pneumatiquement vers le séparateur (2) la matière fractionnée sur le plateau de roulement (7) et qui, après séparation des graviers, envoie la matière en particules fines sur un collecteur (5) tandis que les graviers provenant du séparateur sont renvoyés au moins en partie dans le broyeur à meules (1), caractérisée par :
e) un broyeur (3) comprenant deux cylindres comprimés sous haute pression l'un contre l'autre et destinés à fractionner la matière retombée par-dessus le bord du plateau de roulement (7).

6. Installation selon la revendication 5, caractérisée en ce que le broyeur à cylindres (3) est disposé entre le broyeur à meules (1) et l'élévateur à godets (4).

7. Installation selon la revendication 5, caractérisée en ce qu'un organe de transport, conformé avantageusement en vis sans fin (27) à vitesse de rotation réglable, est raccordé à la trémie (24) du séparateur (2) par laquelle passent les graviers, ledit organe de transport pouvant diriger une fraction réglable des graviers directement dans le broyeur à cylindres (3).

8. Installation selon la revendication 5, caractérisée en ce que le séparateur (2) est du type dynamique et comprend une sole rotative de distribution (20) qui est disposée au-dessus de la zone de séparation.
